# EUROPÄISCHE PATENTSCHRIFT

(11) **EP 0 768 120 B1**
(45) Veröffentlichungstag und Bekanntmachung des Hinweises auf die Patenterteilung: **09.02.2000**
(21) Anmeldenummer: 96116139.5
(22) Anmeldetag: 09.10.1996
(51) Int. Cl.: B05C 11/10

(54) **Aufbereitungsvorrichtung für Heissschmelzkleber**
Device for preparing hot melt adhesives
Dispositif de préparation d'un adhésif thermofusible

(30) Priorität: 11.10.1995 DE 29516126 U
(43) Veröffentlichungstag der Anmeldung: 16.04.1997
(73) Patentinhaber: NORDSON CORPORATION, Westlake, OH 44145 (US)
(72) Erfinder: Bahr, Matthias, 21391 Reppenstedt (DE); Dittmann, Ralf, 21406 Melbeck (DE)
(74) Vertreter: Eisenführ, Speiser & Partner

(56) Entgegenhaltungen:
- EP-A- 0 225 635

## Beschreibung

Die Erfindung betrifft eine Aufbereitungsvorrichtung für Heißschmelzkleber zum Aufbringen eines Heißschmelzklebers auf ein Substrat gemäß dem Oberbegriff des Anspruchs 1.

Derartige Aufbereitungsvorrichtungen werden dazu verwendet, zunächst den in Form beispielsweise eines Granulats oder dgl. vorliegenden Heißschmelzkleber durch Erhitzen in einen zähflüssigen Aggregatzustand zu überführen, damit dieser auf ein Substrat oder dgl. unter Entfaltung seiner Klebeeigenschaft z.B. als Raupe aufgebracht werden kann. Anschließend wird der verflüssigte Heißschmelzkleber durch eine an der Aufbereitungsvorrichtung vorgesehene Pumpe und ggf. dort vorhandene Ventileinrichtungen zu einem oder mehreren an der Aufbereitungsvorrichtung anschließbaren Schläuchen oder dgl. gefördert. Mittels den Schläuchen kann dann der Heißschmelzkleber auf das mit Heißschmelzkleber zu versehende Substrat aufgebracht werden.

Diese Aufbereitungsvorrichtungen für Heißschmelzkleber müssen von Zeit zu Zeit gereinigt, gewartet und/oder ggf. repariert werden. Daher werden bei dem Entwurf derartiger Aufbereitungsvorrichtungen neben der Erfüllung der gesetzten Leistungs- und Wirtschaftlichkeitsdaten noch zwei weitere sich widersprechende Forderungen an den Konstrukteur gestellt. Zum einen sollen solche Aufbereitungsvorrichtungen möglichst kompakt bauend ausgelegt sein, insbesondere bei mobilen Aufbereitungsvorrichtungen, und andererseits die vorstehend genannten Arbeiten unterstützen. Für die letzte Anforderung ist es besonders wichtig, daß das Wartungs- und Reinigungspersonal ohne größere Demontagearbeiten an die jeweiligen zu wartenden bzw. zu reinigenden Bau- und Funktionsgruppen einer Aufbereitungsvorrichtung gelangen kann. Dies hat bei den in der Praxis bekannten Aufbereitungsvorrichtungen dazu geführt, daß deren einzelne Bau- und Funktionsgruppen jeweils einen verhältnismäßig großen Abstand zueinander aufweisen, damit nach Abnahme der Verkleidung im Bereich der zu reinigenden bzw. zu wartenden Bau- und Funktionsgruppe das Reinigungs- und Wartungspersonal ohne die Notwendigkeit, die Verkleidung in anderen Bereichen der Aufbereitungsvorrichtung abnehmen zu müssen, an diese gelangen kann. Neben der hierdurch bedingten Ausbildung von mehreren "Einzelgehäusen" an einer einzigen Aufbereitungsvorrichtung und einem dementsprechend hohen Bedarf an Verkleidungsmaterial führt diese Ausgestaltung dazu, daß die vorstehend genannte Forderung nach einem kompakten Aufbau der Aufbereitungsvorrichtung nicht erfüllt wird.

Weiterhin müssen bei den so ausgebildeten, bekannten Aufbereitungsvorrichtungen die Verkleidungsbestandteile der Gehäuse entweder vollständig von der Aufbereitungsvorrichtung abgenommen oder aber mit einem Scharnier oder dgl., mit dem sie mit dem übrigen Gehäuse verbunden sind, versehen werden. Dies führt im ersten Fall zu einem erhöhten Handhabungsaufwand, da bei jeder durchzuführenden Wartungs-, Reparatur- und/oder Reinigungsarbeit die Verkleidung von dem Gehäuse gelöst und zur Seite sowie nach Beendigung der Arbeit von dort wieder aufgenommen und an dem Gehäuse angebracht werden muß. Im anderen Fall führt dies zu einem erhöhten Herstellungsaufwand, da Scharniere oder dgl. zusätzlich vorgesehen werden müssen. Weiterhin besteht bei Arbeiten, die die gesamte Aufbereitungsvorrichtung betreffen, ein hoher Zeitbedarf für die vollständige Entfernung sämtlicher Verkleidungen an der Aufbereitungsvorrichtung.

Es ist Aufgabe der vorliegenden Erfindung, eine Aufbereitungsvorrichtung für Heißschmelzkleber der eingangs genannten Art zu schaffen, die bei einem kompakten Aufbau die Durchführung von Wartungs- und/oder Reinigungsarbeiten unterstützt.

Die vorstehende Aufgabe wird durch die Merkmale des Anspruchs 1 gelöst. Durch den in der Horizontalebene bewegbaren Gehäuseabschnitt besteht die Möglichkeit, durch eine einzige Bewegung eine oder mehrere zu reinigende bzw. zu wartende Bau- und Funktionsgruppen der Aufbereitungsvorrichtung freizulegen. Je nach Ausbildung des Gehäuseabschnitts kann dabei eine Zugänglichkeit an die zu reinigende bzw. zu wartende Bau- und Funktionsgruppe von mehreren Seiten erzielt werden, so daß eine Behinderung durch andere Bau- und Funktionsgruppen bzw. Gehäuseteile nicht vorhanden ist. Daher ermöglicht die vorgeschlagene Lösung einen äußerst kompakten Aufbau der Aufbereitungsvorrichtung. Weiterhin wird erheblicher Handhabungsaufwand eingespart, da, je nach Ausgestaltung des bewegbaren Gehäuseabschnitts, mit einer einzigen Bewegung eine oder mehrere zu wartende bzw. zu reinigende Bau- und Funktionsgruppen freigelegt werden. Auch durch die nicht mehr vorhandene Notwendigkeit, Verkleidungsteile von der Aufbereitungsvorrichtung nicht nur lösen sondern auch beiseite legen zu müssen, wird dabei Handhabungsaufwand eingespart. Insgesamt gestattet also die vorgeschlagene Lösung dem Konstrukteur einer Aufbereitungsvorrichtung, diese so kompakt wie nur irgend möglich zu gestalten, ohne daß die von Zeit zu Zeit notwendigen Wartungs-, Reinigungs- und/oder ggf. durchzuführenden Reparaturarbeiten beeinträchtigt werden.

Der bewegbare Gehäuseabschnitt kann sowohl eine Schwenkbewegung als auch eine Linearbewegung mittels der Bewegungsführungseinrichtung in der Horizontalebene ausführen. Im Falle einer Schwenkbewegung in der Horizontalebene kann die Bewegungsführungseinrichtung beispielsweise als ein sich im wesentlichen vertikal erstreckendes Scharnier ausgebildet sein. Ebenso besteht die Möglichkeit, daß der in der Horizontalebene bewegbare Gehäuseabschnitt eine Kombination aus einer Linear- und einer Schwenkbewegung ausführt.

Die Bewegungsführungseinrichtung kann ganz unterschiedlich ausgestaltet sein. So besteht beispielsweise die Möglichkeit, daß die Bewegungsführungseinrichtung ähnlich einer Schubladenführung ausgebildet ist. Dabei kann die Bewegungsführungseinrichtung an dem Fundament angeordnete Laufschienen sowie von den Laufschienen geführte an dem Gehäuseabschnitt angeordnete Führungselemente aufweisen. Besonders vorteilhaft ist es hierbei, wenn die Bauteile der Bewegungsführungseinrichtung einen leichtgängigen Lauf des bewegbaren Gehäuseabschnittes gestatten.

Ein besonders kompakter Aufbau der Aufbereitungsvorrichtung läßt sich dadurch erzielen, daß der bewegbare Gehäuseabschnitt wenigstens eine Bau- und Funktionsgruppe der Aufbereitungsvorrichtung aufnimmt. Hierbei kann es sich um eine Bau- und Funktionsgruppe der Aufbereitungsvorrichtung handeln, die gar nicht oder äußerst selten gewartet bzw. gereinigt werden muß, wie dies beispielsweise bei der elektrischen Steuereinrichtung der Aufbereitungsvorrichtung der Fall ist. Eine derartige Ausgestaltung ermöglicht dann, daß Bau- und Funktionsgruppen der Aufbereitungsvorrichtung übereinander angeordnet werden können. Zum Beispiel kann die elektrische Steuereinrichtung über dem elektrischen Antrieb für die Pumpe der Aufbereitungsvorrichtung vorgesehen werden. Durch Zur-Seite-Bewegen des diese Bau- und Funktionsgruppe aufnehmenden Gehäuseabschnitts, an dem ggf. weitere Verkleidungsteile zum Verkleiden der unter oder über dem bewegbaren Gehäuseabschnitt angeordneten Bau- und Funktionsgruppe angebracht sein können, kann die von dem bewegbaren Gehäuseabschnitt bzw. von der von ihm aufgenommenen Bau- und Funktionsgruppe während des Betriebes der Aufbereitungsvorrichtung verdeckte Bau- und Funktionsgruppe ohne Schwierigkeit gewartet werden.

Damit bei zum Beispiel Wartungs- und/oder Reinigungsarbeiten trotz zur Seite bewegten, die elektrische Steuereinrichtung aufnehmenden Gehäuseabschnitt eine Überprüfung der Funktionsfähigkeit der einzelnen Bau- und Funktionsgruppen der Aufbereitungsvorrichtung möglich ist, kann weiterhin vorgesehen sein, daß zwischen dem bewegbaren Gehäuseabschnitt sowie den Bau- und Funktionsgruppen elektrische Kabelverbindungen in einer Länge vorgesehen sind, daß eine elektrische Leitungsverbindung zwischen der Steuereinrichtung sowie den Bau- und Funktionsgruppen bei in der Gehäusefreigabeposition befindlichen Gehäuseabschnitt aufrechterhalten bleibt.

Das Gehäuse selbst kann wiederum ganz unterschiedliche Formen aufweisen. Ist beispielsweise in dem in der Horizontalebene bewegbaren Gehäuseabschnitt eine Bau- und Funktionsgruppe, insbesondere die elektrische Steuereinrichtung der Aufbereitungsvorrichtung, aufgenommen, so kann die Anordnung der übrigen Bau- und Funktionsgruppen nicht nur neben dem bewegbaren Gehäuseabschnitt sondern auch unter diesem vorgesehen werden, wie dies vorstehend bereits dargelegt wurde. Insbesondere kann eine Pumpenantriebseinrichtung sowie ggf. sogar die Pumpe selbst unter dem bewegbaren Gehäuseabschnitt vorgesehen werden. In einem solchen Fall kann der unbewegliche Gehäuseabschnitt eine, von der Seite betrachtet, L-förmige Gestalt aufweisen, wobei der horizontal verlaufende Schenkel des L-förmigen, unbeweglichen Gehäuseabschnitts dabei zum Beispiel zur Verkleidung der Pumpenantriebseinrichtung sowie ggf. der Pumpe dienen kann, wogegen der vertikal verlaufende Schenkel des L-förmigen, unbeweglichen Gehäuseabschnitts als Verkleidung für einen Vorratsbehälter für den Heißschmelzkleber, eine Heizeinrichtung sowie eine ggf. vorhandene Ventileinrichtung dienen kann. Demgegenüber kann dann der bewegbare Gehäuseabschnitt im wesentlichen eine, von der Seite betrachtet, rechteckförmige Gestalt besitzen. Ist der bewegbare Gehäuseabschnitt in seiner Gehäuseschließposition, so kann dann das Gesamtgehäuse eine im wesentlichen rechteckförmige Gestalt aufweisen. Ebenso besteht die Möglichkeit, daß sowohl der unbewegbare als auch der bewegbare Gehäuseabschnitt des Gehäuses eine jeweils, von der Seite betrachtet, rechteckförmige Gestalt besitzen können.

Damit die erfindungsgemäße Aufbereitungsvorrichtung an verschiedenen Orten zum Einsatz gebracht werden kann, kann weiterhin vorgesehen sein, daß das Fundament mit Rädern oder dgl. versehen ist.

Weitere vorteilhafte Ausgestaltungen sowie ein Ausführungsbeispiel werden nachstehend anhand der Zeichnung gezeigt. Es zeigt:
- Fig. 1: eine teilweise aufgebrochene Seitenansicht einer erfindungsgemäßen Aufbereitungsvorrichtung mit einem in einer Gehäuseschließposition befindlichen bewegbaren Gehäuseabschnitt; und
- Fig. 2: eine Seitenansicht der in Figur 1 gezeigten Aufbereitungsvorrichtung mit dem in eine Gehäusefreigabeposition verschobenen bewegbaren Gehäuseabschnitt.

Die in den Figuren 1 und 2 gezeigte, erfindungsgemäße Aufbereitungsvorrichtung 10 weist ein Fundament 20, Bau- und Funktionsgruppen 30-40, ein Gehäuse 50 sowie eine Bewegungsführungseinrichtung 60 auf.

Die Bau- und Funktionsgruppen 30-40 enthalten einen Vorratsbehälter 30, der zur Aufnahme des beispielsweise als Granulat vorliegenden Heißschmelzklebers dient. Am Boden des Behälters 30 ist eine durch im wesentlichen vertikal ausgerichtete, beheizbare Rippen ausgestaltete Heizeinrichtung 32 vorgesehen, die zum Verflüssigen des in dem Behälter 30 eingefüllten Heißschmelzklebergranulats dient. Der so verflüssigte Heißschmelzkleber wird mittels einer Pumpe 34 und einer Ventileinrichtung 36 an einen oder mehrere, in Figur 1 durch Phantomlinien angedeuteten Schläuche S oder dgl. abgegeben. Die Pumpe 34 wird durch einen Elektromotor 38 angetrieben, der ebenfalls auf dem Fundament 20 angeordnet ist. Die gesamte Aufbereitungseinrichtung 10 wird durch eine Steuereinrichtung 40 gesteuert.

Wie aus den Figuren 1 und 2 hervorgeht, besteht das Gehäuse 50 aus einem unbeweglichen Gehäuseabschnitt 52, der von der Seite betrachtet, im wesentlichen rechteckförmig ist, sowie einem beweglichen Gehäuseabschnitt 54, der, von der Seite betrachtet, ebenfalls rechteckförmig ist. Der unbewegliche Gehäuseabschnitt 52 umschließt den Vorratsbehälter 30, die Heizeinrichtung 32, die Pumpe 34 sowie die Ventileinrichtung 36 der Aufbereitungsvorrichtung 10. Demgegenüber nimmt der bewegliche Gehäuseabschnitt 54 die elektrische Steuereinrichtung 40 auf. Unterhalb der Steuereinrichtung 40 ist der Elektromotor 38 angeordnet. Wie insbesondere aus Figur 2 hervorgeht, sind am unteren Ende des bewegbaren Gehäuseabschnitts 54 Verkleidungsteile 54a vorgesehen, die in der Gehäuseschließposition des bewegbaren Gehäuseabschnitts 54 den Elektromotor 38 so umschließen, daß dieser von außen nicht mehr zugänglich ist.

Der bewegliche Gehäuseabschnitt 54 und das Fundament 20 bzw. der unbewegliche Gehäuseabschnitt 52 sind über die Bewegungsführungseinrichtung 60 miteinander verbunden. Die Bewegungsführungseinrichtung 60 umfaßt an dem Fundament 20 angebrachte, im wesentlichen horizontal verlaufende Schienen 62, in die Führungsglieder 64 des bewegbaren Gehäuseabschnitts 54 eingreifen. Mittels der Bewegungsführungseinrichtung 60 ist der bewegbare Gehäuseabschnitt 54 in einer Horizontalebene aus einer in Figur 1 gezeigten Gehäuseschließposition in eine in Figur 2 gezeigte Gehäusefreigabeposition reversibel verschiebbar.

Es ist noch zu bemerken, daß der unbewegliche Gehäuseabschnitt 52 an seinem oberen Ende einen um eine Horizontalachse 56a schwenkbaren Deckel 56 aufweist, der zum Einfüllen des Heißschmelzklebergranulats in den Vorratsbehälter 30 dient (vgl. Fig. 2). Weiterhin ist noch zu bemerken, daß an dem unbeweglichen Gehäuseabschnitt 52 ein Griff 58 angebracht ist. Das Gehäuse 50 bzw. die Bestandteile des Gehäuses 50 können sowohl aus Blech als auch aus einem Kunststoffmaterial gefertigt sein. Das Fundament 20 kann aus Profil- oder Hohlprofilteilen aufgebaut sein und ggf. mit einer durchgehenden Plattform versehen sein. Auch ist anzumerken, daß die Aufbereitungsvorrichtung 10 an ihrer Außenseite sowohl an dem unbewegbaren als auch an dem bewegbaren Gehäuseabschnitt 52, 54 mit Bedienungselementen zur Steuerung der Aufbereitungsvorrichtung 10 ausgestattet sein kann. Schließlich ist noch zu bemerken, daß das Fundament 20 an seiner Unterseite mit Rädern versehen sein kann.

Zur Durchführung von zum Beispiel Wartungs- und/oder Reinigungsarbeiten wird der bewegbare Gehäuseabschnitt 54 aus seiner in Figur 1 gezeigten Gehäuseschließposition mittels der Bewegungseinrichtung 60 in die in Figur 2 gezeigte Gehäusefreigabeposition bewegt. Hierdurch ist sowohl der Elektromotor 62 als auch die Pumpe 34, die Ventileinrichtung 36, die zwischen Elektromotor 38 und Pumpe 34 ggf. vorhandene Kupplung und der Vorratsbehälter 30 mit der Heizeinrichtung 32 für die Durchführung von Wartungs- und/oder Reinigungsarbeiten zugänglich. Nach Abschluß der Wartungs- und/oder Reinigungsarbeiten wird der bewegbare Gehäuseabschnitt 54 aus der in Figur 2 gezeigten Freigabeposition in die in Figur 1 gezeigte Gehäuseschließposition bewegt.

Es ist noch anzumerken, daß in den Figuren 1 und 2 Kabelverbindungen zwischen dem Elektromotor 38, der Heizeinrichtung 32, der Pumpe 36 usw. einerseits und der Steuereinrichtung 40 andererseits lediglich aus Vereinfachungsgründen nicht dargestellt, gleichwohl aber vorhanden sind.

## Patentansprüche

1. Aufbereitungsvorrichtung für Heißschmelzkleber zum Aufbringen von Heißschmelzkleber auf ein Substrat oder dgl., deren Bau- und Funktionsgruppen (30-40) auf einem gemeinsamen Fundament (20) angeordnet sind, an dem Gehäuseteile (50) angebracht sind, die zusammen mit dem Fundament (20) die Bau- und Funktionsgruppen (30-40) allseitig umschließen,
**dadurch gekennzeichnet**, daß die Bau- und Funktionsgruppen (30-40) von einem ihnen gemeinsamen Gehäuse (50) zusammen mit dem Fundament (20) umschlossen werden, und daß wenigstens ein Gehäuseabschnitt (54) des Gehäuses (50) zum zumindest teilweisen Freigeben der Bau- und Funktionsgruppen (30-40) aus einer Gehäuseschließposition in einer Horizontalebene gegenüber dem Fundament (20) und/oder dem übrigen Gehäuse (50) reversibel in eine Gehäusefreigabeposition mittels einer sowohl mit diesem Gehäuseabschnitt (54) als auch mit dem Fundament (20) und/oder dem übrigen Gehäuse (50) verbundenen Bewegungsführungseinrichtung (60) bewegbar ist.

2. Aufbereitungsvorrichtung nach Anspruch 1,
**dadurch gekennzeichnet**, daß der bewegbare Gehäuseabschnitt (54) mittels der Bewegungsführungseinrichtung (60) eine Linearbewegung ausführt.

3. Aufbereitungsvorrichtung nach Anspruch 1 oder 2,
**dadurch gekennzeichnet**, daß die Bewegungsführungseinrichtung (60) ähnlich einer Schubladenführung ausgebildet ist.

4. Aufbereitungsvorrichtung nach Anspruch 3,
**dadurch gekennzeichnet**, daß die Bewegungsführungseinrichtung (60) an dem Fundament (20) angeordnete Laufschienen (62) sowie von den Laufschienen (62) geführte, an dem bewegbaren Gehäuseabschnitt (54) angeordnete Führungselemente (64) aufweist.

5. Aufbereitungsvorrichtung nach einem der Ansprüche 1 bis 4,
**dadurch gekennzeichnet**, daß der bewegbare Gehäuseabschnitt (54) wenigstens eine Bau- und Funktionsgruppe (30-40) der Aufbereitungsvorrichtung (10) aufnimmt.

6. Aufbereitungsvorrichtung nach Anspruch 5,
**dadurch gekennzeichnet**, daß die von dem bewegbaren Gehäuseabschnitt (54) aufgenommene Bau- und Funktionsgruppe die elektrische Steuereinrichtung (40) der Aufbereitungsvorrichtung (10) ist.

7. Aufbereitungsvorrichtung nach Anspruch 6,
**dadurch gekennzeichnet**, daß zwischen dem bewegbaren Gehäuseabschnitt (54) sowie den Bau- und Funktionsgruppen (30-40) elektrische Kabelverbindungen in einer Länge vorgesehen sind, daß eine elektrische Leitungsverbindung zwischen der Steuereinrichtung (40) sowie den Bau- und Funktionsgruppen (30-40) bei dem in der Gehäusefreigabeposition befindlichen, bewegbaren Gehäuseabschnitt (54) aufrechterhalten bleibt.

8. Aufbereitungsvorrichtung nach einem der Ansprüche 1 bis 7,
**dadurch gekennzeichnet**, daß das Fundament (20) sowie der unbewegbare Gehäuseabschnitt (52), im vertikalen Querschnitt betrachtet, L-förmig ausgebildet ist und daß der bewegbare Gehäuseabschnitt (54) in der Gehäuseschließposition den unbewegbaren Gehäuseabschnitt (52) sowie das Fundament (20) zu einem im wesentlichen rechteckförmigen Gehäuse (50) ergänzt.

9. Aufbereitungsvorrichtung nach einem der Ansprüche 1 bis 8,
**dadurch gekennzeichnet**, daß das Fundament (20) mit Rädern (R) oder dgl. versehen ist.

## Claims

1. Apparatus for preparing hot-melt adhesive for the application of hot-melt adhesive onto a substrate or the like, in which the structural and functional assemblies (30-40) are disposed on a common base (20) on which are mounted housing parts (50) which together with the base (20) enclose the structural and functional assemblies (30-40) on all sides, characterised in that the structural and functional assemblies (30-40) are enclosed by a housing (50) which is common to them together with the base (20), and that for at least partial release of the structural and functional assemblies (30-40) from a housing closure position at least a section (54) of the housing (50) is reversibly movable in a horizontal plane relative to the base (20) and/or to the rest of the housing (50) into a housing release position by means of a movement guide arrangement (60) which is connected not only to this housing section (54) but also to the base (20) and/or the rest of the housing (50).

2. Preparation apparatus according to Claim 1, characterised in that the movable housing section (54) carries out a linear movement by means of the movement guide arrangement (60).

3. Preparation apparatus according to Claim 1 or 2, characterised in that the movement guide apparatus (60) is constructed in a similar manner to a drawer guide.

4. Preparation apparatus according to Claim 3, characterised in that the movement guide arrangement (60) has runners (62) which are disposed on the base (20) as well as guide elements (64) which are guided by the runners (62) and are disposed on the movable housing section (54).

5. Preparation apparatus according to one of Claims 1 to 4, characterised in that the movable housing section (54) receives at least one structural and functional assembly (30-40) of the preparation apparatus (10).

6. Preparation apparatus according to Claim 5, characterised in that the structural and functional assembly received by the movable housing section (54) is the electrical control arrangement (40) of the preparation apparatus (10).

7. Preparation apparatus according to Claim 6, characterised in that between the movable housing section (54) and the structural and functional assemblies (30-40) electrical cable connections are provided which are of such a length that an electrical line connection between the control arrangement (40) and the structural and functional assemblies (30-40) is maintained when the movable housing section (54) is in the housing release position.

8. Preparation apparatus according to one of Claims 1 to 7, characterised in that the base (20) as well as the immovable housing section (52), when viewed in vertical cross-section, is constructed in an L shape and that in the housing closure position the movable housing section (54) complements the immovable housing section (52) and the base (20) to form a substantially rectangular housing (50).

9. Preparation apparatus according to one of Claims 1 to 8, characterised in that the base (20) is provided with wheels (R) or the like.

## Revendications

1. Dispositif de préparation d'un adhésif thermofusible, destiné à appliquer un adhésif thermofusible sur un substrat ou un élément similaire, dont les groupes structurels et fonctionnels (30-40) sont disposés sur un socle (20) commun, contre lequel sont montées des parties de carter (50) qui entourent de toutes parts le socle (20), ainsi que les groupes structurels et fonctionnels (30-40),
caractérisé en ce que les groupes structurels et fonctionnels (30-40) sont entourés par un carter (50) commun à ces groupes et au socle (20), et en ce que, pour pouvoir dégager au moins partiellement les groupes structurels et fonctionnels (30-40) de la position de fermeture du carter, au moins une partie (54) du carter (50) peut être déplacée dans un plan horizontal par rapport au socle (20) et/ou par rapport au reste du carter (50) réversible en position d'ouverture du carter, au moyen d'un dispositif de guidage (60) relié avec ladite partie (54) du carter et avec le socle (20) et/ou le reste du carter (50).

2. Dispositif de préparation selon la revendication 1, caractérisé en ce que la partie mobile (54) du carter exécute u n déplacement linéaire au moyen d'un dispositif de guidage (60).

3. Dispositif de préparation selon la revendication 1 ou 2, caractérisé en ce que le dispositif de guidage (60) est conçu de manière similaire à un guidage pour tiroir.

4. Dispositif de préparation selon la revendication 3, caractérisé en ce que le dispositif de guidage (60) est muni de rails de guidage (62) montés contre le socle (20), ainsi que des organes de guidage (64) guidés par les rails de guidage (62) et disposés contre la partie mobile (54) du carter.

5. Dispositif de préparation selon l'une quelconque des revendications 1 à 4, caractérisé en ce que la partie mobile (54) du carter contient au moins un groupe structurel et fonctionnel (30-40) du dispositif de préparation (10).

6. Dispositif de préparation selon la revendication 5, caractérisé en ce que le groupe structurel et fonctionnel posé dans la partie mobile (54) du carter constitue le dispositif de commande électrique (40) du dispositif de préparation (10).

7. Dispositif de préparation selon la revendication 6, caractérisé en ce que des liaisons par câbles électriques sont prévues dans une longueur donnée entre la partie mobile (54) du carter ainsi que les groupes structurels et fonctionnels (30-40), en ce qu'une liaison électrique reste maintenue entre le dispositif de commande (40), ainsi qu'entre les groupes structurels et fonctionnels (30-40) lorsque la partie mobile (54) du carter est en position d'ouverture du carter.

8. Dispositif de préparation selon l'une quelconque des revendications 1 à 7, caractérisé en ce que le socle (20), ainsi que la partie fixe (52) du carter, considérés dans une coupe transversale verticale, sont conçus en forme de L, et en ce que la partie mobile (54) du carter dans la position de fermeture du carter complète la partie fixe (52) du carter, ainsi que le socle (20) pour former un carter (50) sensiblement rectangulaire.

9. Dispositif de préparation selon l'une quelconque des revendications 1 à 8, caractérisé en ce que le socle (20) est muni de roues (R) ou des éléments similaires.
